# FASCICULE DE BREVET EUROPEEN

(11) **EP 3 462 122 B1**
(45) Date de publication et mention de la délivrance du brevet: **29.07.2020**
(21) Numéro de dépôt: 18196036.0
(22) Date de dépôt: 21.09.2018
(51) Int. Cl.: F42B 39/14

(54) **EMBALLAGE DE DETONATEURS**
VERPACKUNG FÜR DETONATOREN
PACKAGING FOR DETONATORS

(30) Priorité: 29.09.2017 FR 1759049
(43) Date de publication de la demande: 03.04.2019
(73) Titulaire: Nitrates & Innovation, 75008 Paris (FR)
(72) Inventeur: Ward, Ryan Anthony, Desford, Leicester LE9 9QB (GB)
(74) Mandataire: Cabinet Beau de Loménie

(56) Documents cités:
- EP-A1- 2 345 589
- WO-A1-2012/130854
- GB-A- 2 447 554

## Description

La présente invention concerne un emballage de système d'amorçage d'explosif aussi dénommé détonateur. Plus particulièrement, la présente invention concerne un emballage pour le transport d'une pluralité de détonateurs non électriques qui puissent être transportés en avion dans le même emballage et avec d'autres emballages du même type dans la même cargaison.

Un détonateur dit « non électrique » est du type comprenant un élément tubulaire métallique notamment en aluminium, formant une enveloppe du type cartouche ou étui cylindrique, contenant un produit explosif qui constitue le dispositif de détonation proprement dit (aussi dénommé « detonator cap ») reliée à tube à transmission d'onde de choc (« shock tube ») aussi dénommé tube guide d'onde , à savoir tube en plastique contenant un explosif destiné à transmettre à distance le signal pyrotechnique au détonateur. Ce tube guide en plastique est de diamètre réduit, en général pas plus de 5 mm et peut faire plusieurs dizaine de mètres, étant installé en surface pour transmettre un signal pyrotechnique d'amorçage de l'explosif du détonateur contenu dans le dit élément tubulaire métallique. Le dit élément tubulaire métallique est en général installé dans un trous de mine contenant un explosif ou cartouche d'amorçage d'explosif (aussi dénommé « booster »); le dit élément tubulaire métallique étant de plus grand diamètre que le tube guide mais de plus petite longueur, en général de quelques dizaine de millimètres, plus particulièrement pas plus de 20mm. De par la grande longueur et relative souplesse des tubes guide, ces détonateurs sont conditionnés en étant enroulés hélicoïdalement en plusieurs tours circulaires sur eux même.

L'explosif contenu dans le tube guide est en très faible quantité, de l'ordre de quelques microgrammes, et n'est pas dangereux. Ainsi, une fois amorcé le signal pyrotechnique, celui-ci ne détruit pas le tube guide dans lequel il est conditionné. Ce tube en plastique ne génère alors aucun effet vers l'environnement extérieur. En revanche, l'explosif contenu dans le détonateur métallique, notamment une composition d'azoture de plomb et PETN, sous l'effet du signal pyrotechnique transmis par le tube guide libère une énergie qui détruit l'élément tubulaire métallique dans lequel il est conditionné avec projection des particules et fragments métalliques dudit l'élément tubulaire métallique.

On utilise des détonateurs électriques et non-électriques pour amorcer les matières explosives à partir du fond ou de l'entrée du trou de mine, y compris les matières explosives chargées dans le trou le plus souvent par pompage de produit visqueux , dans les carrières de granulats ou cimenterie ou pour les travaux dans les tunnels et pour l'abattage des roches dans des exploitations minières voire pour les exploitations minières à ciel ouvert ou encore pour être utilisés pour tirer sous terre (tir de foudroyage, par exemple). En outre les détonateurs non-électriques renforcés permettent d'amorcer des matières explosives difficiles à amorcer. Un système de détonateurs non-électriques permet de tirer plusieurs tailles sous terre avec un seul détonateur, sans avoir à poser une ligne électrique qui nécessiterait un important courant électrique, et sans utiliser un exploseur capable de générer cet important courant électrique. L'utilisation des détonateurs non-électriques permet aussi de raccorder tous les détonateurs au point d'amorçage, beaucoup plus rapidement et plus facilement en comparaison avec un processus de raccordement des détonateurs électriques qui est long et compliqué.

On utilise aussi des détonateurs non-électriques dits « de surface et de fond de trou » destinés en particulier aux carrières et aux mines à ciel ouvert, composés de détonateurs de fond de trou et de raccords de surface qui permettent d'imposer un temps de retard entre l'amorçage des différents détonateurs de fond de trou, ainsi que prolonger et ramifier le câblage par le raccordement avec d'autres raccords de surface. Les raccords de surface sont placés dans des blocs de connexion en plastique qui permettent de raccorder les détonateurs avec, au maximum, 6 tubes à transmission d'ondes de choc qui amorcent les détonateurs et de protéger les tubes contre les éclats d'un détonateur. Les détonateurs placés au fond du trou se caractérisent par un long intervalle de retard, afin d'éviter l'endommagement du réseau de tir pendant la détonation des trous de mine.

Le transport de produits dangereux et/ou inflammables est régi par des classifications de règles et normes internationales de sécurité, notamment édictées par l'ONU (Organisation des Nations Unies). Plus précisément pour satisfaire la classification dite « 1.4S », qui autorise le transport en avion de produits dangereux, notamment explosifs, dans un même emballage et avec d'autres emballages du même type de produits, dans le même cargaison, il est requis que les effets, en cas de mise à feu ou d'amorçage, ne se propagent pas à l'extérieur de l'emballage et le cas échéant ne donnent pas lieu à des effets de souffle ou de projections tels que des projections de fragments, pouvant gêner la lutte contre l'incendie et l'intervention de personnels pour l' application des mesures urgentes. Un test de l'ONU dit « test de séries 6» (en particulier les tests 6.a, 6.b, 6.c et 6.d), requière que l'emballage satisfasse ces critères dans des conditions de température allant jusqu'à 1000°C résultant d'un feu ou explosion.

On a décrit dans US 2007/0131684 et US 2008/0223857 des emballages hermétiques à plusieurs couches pour le transport de dispositifs contenant des explosifs du type munitions. Ces emballages sont relativement couteux et ne visent pas au transport aérien de détonateurs.

On a décrit dans GB 2447554 un emballage pour articles explosifs en particulier les feux d'artifices, comprenant une couche interne apte à être disposée au niveau des extrémités de l'article, et une couche externe apte à être disposée autour de la couche interne.

Le but de la présente invention est donc de fournir un emballage plus adapté au transport de détonateur d'explosif qui soit plus léger et moins couteux et qui remplisse les critères requis pour cette classification dite 1.4S et des séries de tests dit « 6 », et permette ainsi le transport par avion d'une pluralité de détonateurs non électriques dans le même emballage sans risque de propagation d'explosion à d'autres emballages du même type dans la même cargaison.

Un autre but de la présente invention est de pouvoir transporter à terre les détonateurs à proximité d'emballage d'explosifs dans la même cargaison terrestre pouvant générer un risque d'explosion et de feu du test 6c pouvant impliquer la destruction complète de l'emballage de détonateurs pouvant donner lieu à des effets pouvant gêner la lutte contre l'incendie et l'intervention de personnels pour l'application des mesures urgentes.

Le problème spécifique de l'emballage et du transport de détonateur tient en ce que les détonateurs comprennent des éléments tubulaires métalliques de petites tailles qui peuvent donner lieu à une projection des fragments métalliques de ceux-ci en cas d'explosion ou incendie, voire à une projection de dits éléments tubulaires métalliques entiers en cas de désintégration dudit emballage.

Pour ce faire, la présente invention fournit un emballage apte à contenir une pluralité de détonateurs non électriques du type comprenant une enveloppe métallique, notamment sous forme de cartouche cylindrique, remplie d'un explosif apte à détruire lesdites enveloppes métalliques, ledit emballage comprenant des parois constituées d'au moins une couche externe et une couche interne avec :
-ladite couche externe constituée d'un treillis métallique en acier dont les mailles sont aptes retenir les projections aléatoires desdites enveloppes métalliques entières en cas de destruction de ladite couche interne,
- ladite couche interne constituée d'une couche interne absorbante apte à (a) empêcher le contact physique de ladite couche externe avec lesdites enveloppes métalliques aptes à être contenues dans l'emballage et (b) absorber des fragments desdites enveloppes métalliques contenues dans ledit emballage, en cas d'explosion dans ledit emballage entraînant une destruction de ladite enveloppe métallique, et
   ladite couche externe et ladite couche interne étant aptes à laisser passer le gaz généré par une explosion dans ledit emballage.

En pratique, afin de permettre d'y apposer des étiquettes d'identifications du contenu de l'emballage, l'ensemble constitué des deux dites couches interne et externe est de préférence placé dans un conditionnement support notamment une boite en carton.

Un effet technique avantageux de la dite couche interne est d'éviter le contact métal- métal entre le treillis métallique de la couche externe et une dite enveloppe métallique contenue dans l'emballage, lequel contact pourrait causer des dégradations mécaniques voire surtout des étincelles pouvant générer une explosion.

La constitution métallique de la couche externe garantit une résistance aux conditions température d'au moins 1000°C requis par les tests visés ci-dessus.

L'emballage selon la présente invention peut être relativement léger et peu couteux car est aussi avantageux en ce que les dites couches interne et externe peuvent laisser passer le gaz générer par une explosion dans le dit emballage.

Selon l'invention, ladite couche interne absorbante est formée par 6 panneaux pleins rectangulaires indépendants entre eux disposés contre les parois de ladite couche externe formant une cage métallique parallélépipédique constituée elle-même de panneaux de treillis métallique reliés entre eux par des attaches métalliques, lesdits panneaux de ladite couche interne étant de dimensions adaptées pour permettre leur insertion dans la cage métallique tout en ménageant un espace entre les panneaux une fois mis en place contre les parois des différents côtés de la cage métallique.

Cette configuration facilite la réalisation du dit emballage d'une part, et d'autre part, permet de ménager un espace entre les panneaux adjacents de la dite couche interne, en pratique de quelques millimètres pour des panneaux rectangulaires de 200 à 400mm, le dit espace permettant de laisser passer le gaz généré par une explosion dans le dit emballage.

De préférence, l'espace entre les panneaux adjacents de la dite couche interne est inférieure à la dimension des dites mailles du treillis de le couche externe.

Plus particulièrement, la dite couche interne absorbante est constituée par un matériau minéral, de préférence un matériau fibreux, de préférence d'au moins 4mm d'épaisseur; notamment de 4 à 40 mm d'épaisseur.

Selon une variante préférée de réalisation, la dite couche interne absorbante est constituée par des panneaux pleins rigides de carton multicouche, ledit carton multicouche étant constitué de plusieurs feuilles de carton compressées les unes contre les autres, le dit carton multicouche étant de grade anti-feu.

Plus particulièrement, les dits panneaux rigides de dite couche interne présentent une épaisseur d'au moins 4 mm et un grammage d'au moins 2000g/m2.

Selon un autre mode de réalisation, la dite couche interne absorbante est constituée par des panneaux de laine de roche, en particulier de densité comprise entre 35 et 75 kg/m3.

Plus particulièrement encore, la dite couche externe est d'un treillis métallique de tiges ou fils d'acier de 1 à 2 mm de diamètre et dont les mailles présentent une dimension de 5 à 25 mm.

Ce type de treillis est bien adapté à la rétention d'enveloppes métalliques de détonateurs non électriques usuels du commerce.

Plus particulièrement encore, le dit emballage contient de 5 à 100 détonateurs comprenant chacun un élément tubulaire en aluminium, formant une enveloppe du type cartouche ou étui cylindrique, contenant un produit explosif à l'extrémité d'un tube guide d'onde en plastique contenant un explosif destiné à transmettre à distance le signal pyrotechnique, chaque tube guide en plastique étant enroulé sur lui-même et chaque détonateur étant conditionné dans un sachet en plastique.

Plus particulièrement encore, les détonateurs comprennent une dite enveloppe métallique cylindrique de 5 à 10 mm de diamètre et 10 à 100mm de long et un tube guide de 2 à 5 mm de diamètre externe et 10 à 100m de long.

Plus particulièrement encore, l'ensemble constitué des deux dites couches interne et externe est placé dans un conditionnement support notamment une boite en carton, de préférence dont les côtés présentent des dimensions de 250 à 500mm.

Un emballage selon la présente invention pourra aussi être utilisé avantageusement pour l'emballage de détonateurs électriques et détonateurs électroniques.

D'autres caractéristiques et avantages de la présente invention ressortiront mieux à la lecture de la description qui va suivre, faite de manière illustrative et non limitative, en référence aux dessins annexés sur lesquels :
- la figure 1 représente un détonateur avec les deux parties : enveloppe métallique 10a sous forme de cartouche cylindrique, remplie d'un explosif en terminaison du tube de guide d'onde 10b enroulé,
- la figure 2 représente les deux parties d'une cage parallélépipédique en treillis métallique comprenant un panneau de couvercle indépendant 2b et un panneau de treillis métallique avant pliage 2a destinée à former les cinq autres côtés d'une dite cage parallélépipédique après pliage; et
- les figures 3 à 8 représentent les différents stades de montage des différentes couches et éléments constitutifs d'un emballage 1 tel que décrit ci-après.

Dans le mode de réalisation usuel décrit sur les figures 2 à 6, l'emballage 1 comprend une boite de conditionnement 4 en carton destiné à occulter le contenu de l'emballage et servir de support d'éléments d'identification des contenus des détonateurs 10 contenus dans la boite.

Les côtés de cette boite parallélépipédique présentent les dimensions suivantes :
- les parois de fond et de couvercle : 396x252 mm,
- les parois latérales des grands côtés : 396 mm x 295 mm, et
- les parois latérales des petits côtés : 295 mm x 252 mm.

Le carton constitutif de la boite en carton 4 est un carton usuel d'emballage constitué de trois feuilles planes en carton enserrant deux feuilles ondulées de 120 g/m² intercalées chacune entre deux feuilles planes. Les feuilles planes externes présentant un grammage de 160g/m² et la feuille plane interne entre les deux feuilles ondulées présentent un grammage de 85 g/m².

Cette boite en carton 4 referme les deux couches techniques externes et internes suivantes de l'emballage.

La couche externe 2 est constituée par pliage d'une feuille de treillis métallique 2a tel que représentée sur la figure 1. Les côtés 2a1 - 2a5 et 2b sont adaptés en dimension pour rentrer dans la boite de carton 4 avec :
- les petits côtés 2a1 et 2a4 pliés au niveau des lignes de pliages 2-2 par rapport au côté de fond 2a5, présentant les dimensions de L2 = 215 mm x L3 = 280 mm, et
- les grands côtés 2a2 et 2a3 pliés au niveau des lignes de pliages 2-3 par rapport au côté de fond 2a5, présentant les dimensions L1 = 384 mm x L2 = 215 mm, et
- les parois de fond 2a et couvercle indépendant 2b présentant les dimensions L1 = 384 mm x L3 = 280 mm.

Les tiges métalliques constitutives du treillis métallique présentent un diamètre d'un 16 gauge (1.29mm) et la maille 2-1 du treillis métallique est de 1/2"x1/2" (12,7 x 12,7 mm).

La couche interne absorbante 3 est constituée par 6 panneaux indépendants de trois types 3a, 3b et 3c de dimensions adaptées pour permettre leur insertion dans la cage métallique 2 tout en ménageant un espace entre les panneaux une fois mis en place contre les parois des différents côtés de la cage métallique 2.

Les petits panneaux latéraux 3a sont de dimension de 280 x 210 mm, les côtés latéraux et côtés de fond 3b sont de dimension 380 x 280 mm, et le couvercle 3c est de dimension 371 x 280 mm.

Ces panneaux 3a, 3b et 3c sont constitués d'un carton blanchi laminé de grammage de 2750 g/m² et épaisseur de 4mm commercialisé par la Société Preston holding & Packaging limited (UK).

L'emballage 1 contient les détonateurs 10 enroulés, disposés avec le plan d'enroulement parallèle au petit côté 3a. Chaque tube 10b du détonateur est enroulé tel que l'enveloppe métallique 10a terminale de la cartouche détonante soit disposée du côté interne de l'enroulement (non visible sur la figure 4).

Les différents détonateurs sont conditionnés par nombre de 5 dans des sachets et les différents sachets disposés côte à côte sont ici au nombre de 10.

Le panneau de couvercle supérieur 2b de treilles métallique vient par-dessus le panneau de couvercle 3c en carton laminé absorbant après remplissage de la cage 2 avec les détonateurs 10.

Les bords du couvercle du panneau de treillis métallique 2b sont reliés aux bords supérieurs des côtés latéraux 2a1 - 2a4 par des attaches métalliques (non représentées). Ainsi, la cage métallique reste entièrement métallique pour résister au feu.

Des tests ont été réalisés avec des détonateurs de surface ou de fond de trou (« in hole ») par exemple ceux commercialisés par la société NiTROERG SA (PL) sous les références NITRONEL comprenant une enveloppe métallique (« detonator cap ») contenant du PETN comme explosif secondaire et un explosif primaire d'azoture de plomb et un tube de guidage de type « DT-NITROTUBE ». L'enveloppe métallique (« detonator cap ») présente une longueur de 50 à 100 mm et un diamètre de 5 à 10 mm, et pour contenir de 500 à 1000 mg d'explosif. Le tube de guidage en plastique présente une longueur 10 à 100m mètres à raison de 10-20 mg/m, 2-5mm de diamètre externe et 1-2 mmm de diamètre interne contenant de 5-15 g PETN/m. Ces détonateurs non électriques sont aptes à amorcer un allumage avec un retard variables notamment de la milliseconde à la demi-seconde voire davantage pour les détonateurs de surface.

Des essais comparatifs ont été réalisés avec 5 détonateurs dans l'emballage en initiant l'amorçage du détonateur central. Les 4 autres détonateurs ont explosé avec des retards différents en fonction de la longueur de tube guide du détonateur, avec une simple couche interne absorbante constituée soit d'une pluralité de panneaux en carton renforcés par trois couches doubles alvéoles du type du carton d'emballage, soit par des plaques de 50mm d'épaisseur de laine de roche de densité comprise entre 39 et 70 kg/m3, soit par des cartons laminés épais du type décrit ci-dessus. Ces essais permettent d'établir que la couche interne absorbante peut être perforée par les projections de l'enveloppe métallique du détonateur ayant explosé détériorant la boite externe en carton, et ce même si la majorité des éclats sont retenus par la couche absorbante. En revanche, en présence d'une couche externe de treillis métallique, l'emballage externe en carton est toujours préservé intact sans qu'aucune enveloppe métallique de détonateur ne puisse causer des dégâts de l'emballage externe, comme c'était le cas dans les essais comparatifs en l'absence de couche externe de treillis métallique.

## Revendications

1. Emballage (1) apte à contenir une pluralité de détonateurs non électriques(10) du type comprenant une enveloppe métallique (10a), notamment sous forme de cartouche cylindrique, remplie d'un explosif apte à détruire lesdites enveloppes métalliques, ledit emballage comprenant des parois constituées d'au moins une couche externe (2) et une couche interne (3) avec:
- ladite couche externe (2) constituée d'un treillis métallique en acier dont les mailles (2-1) sont aptes retenir les projections aléatoires desdites enveloppes métalliques (10a) entières en cas de destruction de ladite couche interne,
- ladite couche interne (3) constituée d'une couche interne absorbante apte à (a) empêcher le contact physique de ladite couche externe avec lesdites enveloppes métalliques (10a) aptes à être contenues dans l'emballage et (b) absorber des fragments desdites enveloppes métalliques aptes à être contenues dans ledit emballage, en cas d'explosion dans ledit emballage entrainant une destruction desdites enveloppes métalliques (10a), et
ladite couche externe et ladite couche interne étant aptes à laisser passer le gaz généré par une explosion dans ledit emballage,
ladite couche interne absorbante (3) étant formée par 6 panneaux pleins rectangulaires indépendants (3a,3b,3c) entre eux disposés contre les parois (2a1-2a5,2b) de ladite couche externe (2) formant une cage métallique parallélépipédique constituée elle-même de panneaux de treillis métallique reliés entre eux par des attaches métalliques, lesdits panneaux de ladite couche interne étant de dimensions adaptées pour permettre leur insertion dans la cage métallique tout en ménageant un espace entre les panneaux une fois mis en place contre les parois des différents côtés de la cage métallique.

2. Emballage selon la revendication 1, **caractérisé en ce que** l'espace entre les panneaux adjacents (3a, 3b, 3c) de la dite couche interne est inférieure à la dimension des dites mailles (2-1) du treillis de la couche externe (2).

3. Emballage selon l'une des revendications 1 et 2, **caractérisé en ce que** la dite couche interne absorbante est constituée par un matériau minéral, de préférence de matériau fibreux.

4. Emballage selon la revendication 3, **caractérisé en ce que** la dite couche interne absorbante (2) est constituée par des panneaux pleins rigides de carton multicouche constitué de plusieurs feuilles de cartons compressées les unes contre les autres, le dit carton étant de grade anti-feu.

5. Emballage selon la revendication 4, **caractérisé en ce que** les dits panneaux rigides de dite couche interne présentent une épaisseur d'au moins 4 mm et un grammage au moins 2000 g/m2.

6. Emballage selon la revendication 3, **caractérisé en ce que** la dite couche interne absorbante est constituée par des panneaux de laine de roche.

7. Emballage selon l'une des revendications 1 à 6, **caractérisé en ce que** la dite couche externe est d'un treillis métallique de tiges ou fils d'acier de 1 à 2mm de diamètre et dont les mailles (3a) présentent une dimension de 5 à 25 mm.

8. Emballage selon l'une des revendications 1 à 7, **caractérisé en ce que** ledit détonateur comprend un élément tubulaire en aluminium, formant une enveloppe du type cartouche ou étui cylindrique, contenant un produit explosif à l'extrémité d'un tube guide d'onde en plastique contenant un explosif destiné à transmettre à distance le signal pyrotechnique, chaque tube guide en plastique étant enroulé sur lui-même et chaque détonateur étant conditionné dans un sachet en plastique.

9. Emballage selon la revendication 8 **caractérisé en ce qu'**il est apte à contenir 5 à 100 dits détonateurs comprenant ledit élément tubulaire en aluminium et un dit tube guide d'onde en plastique.

10. Emballage selon l'une des revendications 1 à 9, **caractérisé en ce que** l'ensemble constitué des deux dites couches interne et externe est placé dans un conditionnement support (4) notamment une boite en carton, de préférence dont les côtés présentent des dimensions de 250 à 500mm.

## Patentansprüche

1. Packung (1), die dazu geeignet ist, mehrere nicht elektrische Zünder (10) von dem Typ zu enthalten, der eine metallische Hülle (10a), insbesondere in Form einer zylindrischen Kartusche umfasst, die mit einem Sprengstoff gefüllt ist, der dazu geeignet ist, die metallischen Hüllen zu zerstören, wobei die Packung Wände umfasst, die aus mindestens einer äußeren Schicht (2) und einer inneren Schicht (3) bestehen, wobei:
- die äußere Schicht (2) aus einem metallischen Gitter aus Stahl besteht, dessen Maschen (2-1) dazu geeignet sind, die zufälligen Streuungen der gesamten metallischen Hüllen (10a) im Fall der Zerstörung der inneren Schicht zurückzuhalten,
- die innere Schicht (3) aus einer absorbierenden inneren Schicht besteht, die dazu geeignet ist, (a) den physischen Kontakt der äußeren Schicht mit den metallischen Hüllen (10a), die dazu geeignet sind, in der Packung enthalten zu sein, zu verhindern und b) Fragmente der metallischen Hüllen, die dazu geeignet sind, in der Packung enthalten zu sein, im Fall einer Explosion in der Packung, die zu einer Zerstörung der metallischen Hüllen (10a) führt, zu absorbieren,
und
die äußere Schicht und die innere Schicht dazu geeignet sind, das Gas, das durch eine Explosion in der Packung erzeugt wird, passieren zu lassen,
wobei die absorbierende innere Schicht (3) durch 6 volle, voneinander unabhängige, rechteckige Tafeln (3a, 3b, 3c) gebildet wird, die gegen die Wände (2a1-2a5, 2b) der äußeren Schicht (2) angeordnet sind und einen metallischen parallelepipedischen Käfig bilden, der selbst aus Tafeln eines metallischen Gitters besteht, die miteinander durch metallische Befestigungselemente verbunden sind, wobei die Tafeln der inneren Schicht Dimensionen aufweisen, die dazu geeignet sind, ihre Einsetzung in den metallischen Käfig zu erlauben und dabei einen Raum zwischen den Tafeln vorzusehen, wenn diese in ihre Stellung gegen die Wände der verschiedenen Seiten des metallischen Käfigs gebracht sind.

2. Packung nach Anspruch 1, **dadurch gekennzeichnet, dass** der Raum zwischen den benachbarten Tafeln (3a, 3b, 3c) der inneren Schicht kleiner ist als die Dimension der Maschen (2-1) des Gitters der äußeren Schicht (2).

3. Packung nach einem der Ansprüche 1 und 2, **dadurch gekennzeichnet, dass** die absorbierende innere Schicht aus einem mineralischen Material besteht, vorzugsweise aus faserigem Material.

4. Packung nach Anspruch 3, **dadurch gekennzeichnet, dass** die absorbierende innere Schicht (2) aus vollen, starren Tafeln aus mehrlagigem Karton besteht, der aus mehreren gegeneinander komprimierten Kartonbögen besteht, wobei der Karton von einer feuerhemmenden Qualität ist.

5. Packung nach Anspruch 4, **dadurch gekennzeichnet, dass** die starren Tafeln der inneren Schicht eine Dicke von mindestens 4 mm und ein Flächengewicht von mindestens 2000 g/m2 aufweisen.

6. Packung nach Anspruch 3, **dadurch gekennzeichnet, dass** die absorbierende innere Schicht aus Steinwolletafeln besteht.

7. Packung nach einem der Ansprüche 1 bis 6, **dadurch gekennzeichnet, dass** die äußere Schicht aus einem metallischen Gitter aus Stahlstäben oder -drähten mit 1 bis 2 mm Durchmesser besteht, dessen Maschen (3a) eine Dimension von 5 bis 25 mm aufweisen.

8. Packung nach einem der Ansprüche 1 bis 7, **dadurch gekennzeichnet, dass** der Zünder ein rohrförmiges Element aus Aluminium umfasst, das eine Hülle vom zylindrischen Kartuschen- oder Hülsentyp bildet, und ein Sprengstoffprodukt an dem Ende eines Wellenleiterrohrs aus Kunststoff enthält, das einen Sprengstoff enthält und dazu bestimmt ist, das pyrotechnische Signal über eine Distanz zu übertragen, wobei jedes Leiterrohr aus Kunststoff in sich aufgerollt ist und jeder Zünder in einem Kunststoffsäckchen verpackt ist.

9. Packung nach Anspruch 8, **dadurch gekennzeichnet, dass** sie dazu geeignet ist, 5 bis 100 der Zünder umfassend das rohrförmige Element aus Aluminium und ein Wellenleiterrohr aus Kunststoff zu enthalten.

10. Packung nach einem der Ansprüche 1 bis 9, **dadurch gekennzeichnet, dass** die Anordnung, die aus den zwei Schichten, der inneren und der äußeren, besteht, in einer Trägervorrichtung (4), insbesondere eine Schachtel aus Karton, platziert ist, deren Seiten vorzugsweise Dimensionen von 250 bis 500 mm aufweisen.

## Claims

1. Packaging (1) able to contain a plurality of non-electric detonators (10) of the type comprising a metal shell (10a), in particular in the form of a cylindrical cartridge, filled with an explosive able to destroy said metal shells, said packaging comprising walls consisting of at least one outer layer (2) and one inner layer (3) with:
- said outer layer (2) consisting of a steel metal mesh whose meshes (2-1) are able to retain the random projections of said entire metal shells (10a) in the event of destruction of said inner layer,
- said inner layer (3) consisting of an absorbent inner layer able to (a) prevent physical contact between said outer layer and said metal shells (10a) able to be contained in the packaging and (b) absorb fragments of said metal shells able to be contained in said packaging, in the event of an explosion in said packaging resulting in destruction of said metal shells (10a), and
- said outer layer and said inner layer being able to allow the gas generated by an explosion inside said packaging to pass through,
said absorbent inner layer (3) being formed by 6 independent rectangular solid panels (3a, 3b, 3c) disposed against the walls (2a1-2a5, 2b) of said outer layer (2) forming a parallelepipedal metal cage itself consisting of metal mesh panels connected together by metal fasteners, said panels of said inner layer being of dimensions adapted to allow their insertion into the metal cage while leaving a space between the panels once they have been placed against the walls of the various sides of the metal cage.

2. Packaging as claimed in claim 1, **characterized in that** the space between adjacent panels (3a, 3b, 3c) of said inner layer is smaller than the dimension of said meshes (2-1) of the mesh of the outer layer (2).

3. Packaging as claimed in one of claims 1 and 2, **characterized in that** said absorbent inner layer consists of a mineral material, preferably fibrous material.

4. Packaging as claimed in claim 3, **characterized in that** said absorbent inner layer (2) consists of rigid solid panels of multilayer cardboard consisting of several sheets of cardboard compressed against each other, said cardboard being of fire-resistant grade.

5. Packaging as claimed in claim 4, **characterized in that** said rigid panels of said inner layer have a thickness of at least 4 mm and a weight of at least 2000 g/m2.

6. Packaging as claimed in claim 3, **characterized in that** said absorbent inner layer consists of rock wool panels.

7. Packaging as claimed in one of claims 1 to 6, **characterized in that** said outer layer is of a metal mesh of steel rods or wires having a diameter of 1 to 2 mm and a mesh (3a) size of 5 to 25 mm.

8. Packaging as claimed in one of claims 1 to 7, **characterized in that** said detonator comprises an aluminum tubular element, forming a shell of the cartridge or cylindrical case type, containing an explosive product at the end of a plastic waveguide tube containing an explosive for remotely transmitting the pyrotechnic signal, each plastic waveguide tube being coiled and each detonator being packaged in a plastic bag.

9. Packaging as claimed in claim 8, **characterized in that** it is able to contain 5 to 100 said detonators comprising said aluminum tubular element and one said plastic waveguide tube.

10. Packaging as claimed in one of claims 1 to 9, **characterized in that** the assembly consisting of the two said inner and outer layers is placed in a support packaging (4), in particular a cardboard box, preferably whose sides have dimensions of 250 to 500 mm.
